# EUROPÄISCHE PATENTSCHRIFT

(11) **EP 3 303 731 B1**
(45) Veröffentlichungstag und Bekanntmachung des Hinweises auf die Patenterteilung: **07.09.2022**
(21) Anmeldenummer: 16723777.5
(22) Anmeldetag: 20.05.2016
(51) Int. Cl.: E04G 1/15

(54) **GERÜSTBODENELEMENT, INSBESONDERE FÜR EIN BAUGERÜST**
FRAMEWORK PLATFORM ELEMENT, IN PARTICULAR FOR SCAFFOLDING
ÉLÉMENT DE PLANCHER D'ÉCHAFAUDAGE, EN PARTICULIER POUR UN ÉCHAFAUDAGE DE CONSTRUCTION

(30) Priorität: 01.06.2015 DE 102015108650
(43) Veröffentlichungstag der Anmeldung: 11.04.2018
(73) Patentinhaber: Wilhelm Layher Verwaltungs-GmbH, 74363 Güglingen-Eibensbach (DE)
(72) Erfinder: KRELLER, Helmut, 74906 Bad Rappenau (DE)
(74) Vertreter: Ruttensperger Lachnit Trossin Gomoll
(86) Internationale Anmeldenummer: PCT/EP2016/061444
(87) Internationale Veröffentlichungsnummer: WO 2016/193023

(56) Entgegenhaltungen:
- EP-A1- 1 669 515
- DE-U1- 7 912 134
- FR-A1- 2 690 188
- FR-A1- 2 883 316
- Kalpakjian: "Manufacturing Processes for Engineering Materials, 5th ed Sheet-Metal Forming Processes", , 30. Dezember 2008 (2008-12-30), XP055293596, Gefunden im Internet: URL:http://web.archive.org/web/20150412044 229/http://www3.nd.edu/~manufact/MPEM_pdf_ files/Ch07.pdf [gefunden am 2016-08-04]

## Beschreibung

Die vorliegende Erfindung betrifft ein Gerüstbodenelement, welches beispielsweise bei der Erstellung eines Baugerüsts eingesetzt werden kann. Ein derartiges im Allgemeinen plankenartig ausgebildetes Gerüstbodenelement ist in einer Längsrichtung desselben langgestreckt und kann in seinen beiden beispielsweise mit hakenartigen Verbindungselementen oder mit Verbindungsöffnungen ausgebildeten Endbereichen mit Querträgern bzw. Querholmen eines Gerüsts verbunden bzw. daran eingehängt werden. Je nach Breite eines zu erstellenden Gerüsts können in einer Querrichtung der Gerüstbodenelemente nebeneinander mehrere derartige Gerüstbodenelemente vorgesehen werden. Derartige Gerüstbodenelemente sind im Allgemeinen aus Blechmaterial aufgebaut und werden durch Umformen eines ausgestanzten bzw. in sonstiger Weise aus einer Blechtafel herausgetrennten Blechrohlings geformt.

Ein Gerüstbodenelement gemäß dem Oberbegriff des Anspruchs 1 ist aus der EP 1 669 515 A1 bekannt. Eine Seitenwange dieses bekannten Gerüstbodenelements weist in einem Höhenmittenbereich einer vertikalen Wand ein nach innen gerichtetes Versteifungsprofil auf. Die vertikale Wand der Seitenwange geht in einem krümmungsartigen Umformungsbereich in einen auf die andere Seitenwange sich geradlinig zu erstreckenden ersten Profilquerbereich über. Dieser erste Profilquerbereich geht in einem krümmungsartigen Umformungsbereich in einen im Wesentlichen vertikal sich erstreckenden Profilübergangsbereich über. Ausgehend vom oberen Ende des Profilübergangsbereichs erstreckt sich ein zweiter Profilquerbereich nach außen und unten, so dass er sich dem ersten Profilquerbereich annähert und einen Rand-Hintergreif-Teil bildet. Ein weiteres Gerüstbodenelement ist aus der DE7912134U bekannt.

Es ist die Aufgabe der vorliegenden Erfindung, ein Gerüstbodenelement, insbesondere für ein Baugerüst, vorzusehen, welches bei leichter Ausgestaltung eine hohe Belastbarkeit und Verformungsresistenz aufweist.

Erfindungsgemäß wird diese Aufgabe gelöst durch ein Gerüstbodenelement, insbesondere für ein Baugerüst, gemäß Anspruch 1 und unter anderen umfassend einen in einer Längsrichtung langgestreckten Gerüstbodenkörper aus Blechmaterial mit einem an einer Oberseite eine Auftrittsfläche bereitstellenden Auftrittsflächenbereich und mit an zwei in einer Querrichtung zueinander in Abstand liegenden Seitenrandbereichen des Auftrittsflächenbereichs in durch Umformung des Blechmaterials gebildeten Übergangsbereichen an den Auftrittsflächenbereich anschließenden Seitenwangenbereichen, wobei wenigstens ein Seitenwangenbereich in seinem von dem Übergangsbereich in einer Höhenrichtung entfernten Endbereich einen durch Umformung des Blechmaterials gebildeten Endprofilbereich aufweist, wobei in wenigstens einem Übergangsbereich oder/und wenigstens einem Endprofilbereich wenigstens ein krümmungsartiger Umformungsbereich vorgesehen ist.

Dabei ist weiter vorgesehen, dass bei wenigstens einem Seitenwangenbereich der Endprofilbereich einen von einer im Wesentlichen in der Höhenrichtung sich erstreckenden Seitenwange in der Querrichtung (Q) auf den anderen Seitenwangenbereich zu sich ungekrümmt erstreckenden ersten Profilquerbereich und einen durch einen Profilübergangsbereich mit dem ersten Profilquerbereich verbundenen und von dem Profilübergangsbereich auf die Seitenwange zu sich erstreckenden zweiten Profilquerbereich umfasst, wobei ein Abstand des ersten Profilquerbereichs zum zweiten Profilquerbereich in der Höhenrichtung kleiner ist, als eine Erstreckungslänge des ersten Profilquerbereichs oder/und eine Erstreckungslänge des zweiten Profilquerbereichs in der Querrichtung, oder/und wobei eine Abmessung des Endprofilbereichs in der Querrichtung größer ist, als eine Abmessung des Endprofilbereichs in der Höhenrichtung.

Mit einer derartigen Gestaltung wenigstens eines Endprofilbereichs wird ein weiterer wesentlicher Beitrag zur Aussteifung eines Gerüstbodenelements geleistet, so dass eine hohe Stabilität auch bei vergleichsweise geringer Materialstärke des Blechmaterials des Gerüstbodenelements erreicht wird.

Ein weiterer Beitrag zur Aussteifung des Gerüstbodenelements, insbesondere in einem oder beiden Endprofilbereichen, wird dadurch erbracht, dass der erste Profilquerbereich an die Seitenwange und an den Profilübergangsbereich in einer rippenartigen Ausformung mit wenigstens einem krümmungsartigen Umformungsbereich anschließt.

Zum stabilen und raumsparenden Stapeln mehrerer Gerüstbodenelemente übereinander ist vorgesehen, dass bei wenigstens einem Seitenwangenbereich der erste Profilquerbereich einen Auflagebereich bereitstellt, dass der diesen Seitenwangenbereich mit dem Auftrittsflächenbereich verbindende Übergangsbereich einen Gegen-Auflagebereich bereitstellt, wobei in der Querrichtung der Auflagebereich den Gegen-Auflagebereich vollständig übergreift. Mit dieser Ausgestaltung wird es möglich, Gerüstbodenelemente übereinander ohne seitlichen Versatz zueinander zu stapeln.

Um eine weitere Stabilisierung insbesondere in dem bzw. den Endprofilbereichen zu erreichen, ist der Auflagebereich in der Querrichtung durch eine den ersten Profilquerbereich mit dem Seitenwangenbereich verbindende rippenartige Ausformung und eine den ersten Profilquerbereich mit dem Profilübergangsbereich verbindende rippenartige Ausformung begrenzt.

Ferner kann vorgesehen sein, dass in wenigstens einem krümmungsartigen Umformungsbereich ein Krümmungsradius wenigstens bereichsweise kleiner oder gleich einer Materialstärke des Blechmaterials ist.

Durch das Umformen eines Blechrohlings mit sehr kleinen Krümmungsradien, also insbesondere Krümmungsradien, deren Größe im Bereich der Materialstärke des Blechmaterials bzw. darunter liegt, wird durch beim Umformen des Blechmaterials, also eines Metallmaterials, generierte Versetzungen in der Gitterstruktur des Metalls eine deutliche Versteifung erreicht. Dies ermöglicht es, zum Aufbau eines erfindungsgemäßen Gerüstbodenelements vergleichsweise dünnes Blechmaterial einzusetzen, da mit abnehmender Dicke des Blechmaterials auch der Krümmungsradius in wenigstens einem krümmungsartigen Umformungsbereich abnimmt, also eine starke Verformung des Blechmaterials hervorgerufen wird.

Bei der erfindungsgemäßen Ausgestaltung eines Gerüstbodenelements kann aufgrund der vergleichsweise starken Verformung des Blechmaterials dieses beispielsweise mit einer Materialstärke im Bereich von 1,0 bis 1,5 mm, vorzugsweise etwa 1,3 mm, bereitgestellt werden.

Um zu gewährleisten, dass in allen Längenbereichen das erfindungsgemäße Gerüstbodenelement eine ausreichende Verformungsstabilität aufweist, kann ferner vorgesehen sein, dass wenigstens ein, vorzugsweise jeder krümmungsartige Umformungsbereich in der Längsrichtung sich vorzugsweise unterbrechungsfrei im Wesentlichen über die gesamte Länge des Gerüstbodenkörpers erstreckt.

Zur weiteren Erhöhung der Stabilität des erfindungsgemäßen Gerüstbodenelements kann vorgesehen sein, dass in wenigstens einem, vorzugsweise jedem Übergangsbereich eine Mehrzahl von, vorzugsweise wenigstens drei, rippenartigen Ausformungen vorgesehen ist, wobei wenigstens eine, vorzugsweise jede rippenartige Ausformung wenigstens einen, vorzugsweise eine Mehrzahl von krümmungsartigen Umformungsbereichen umfasst.

Um in wenigstens einem der Übergangsbereiche Anlageflächen, beispielsweise zur Anlage von mehrere Gerüstbodenelemente miteinander haltenden Spanngurten bereitstellen zu können und dabei punktartige bzw. linienartige Belastungen zu vermeiden, wird weiter vorgeschlagen, dass wenigstens eine rippenartige Ausformung zwei durch einen im Wesentlichen ungekrümmten Verbindungsbereich voneinander getrennte krümmungsartige Umformungsbereiche umfasst.

Eine weitere Versteifung eines erfindungsgemäßen Gerüstbodenelements kann gemäß einem weiteren vorteilhaften Aspekt dadurch erreicht werden, dass in wenigstens einem, vorzugsweise jedem, Seitenwangenbereich zwischen dem Übergangsbereich und dem Endprofilbereich eine in der Längsrichtung sich im Wesentlichen über die gesamte Länge des Gerüstbodenkörpers vorzugsweise unterbrechungsfrei erstreckende rippenartige Ausformung mit wenigstens einem krümmungsartigen Umformungsbereich vorgesehen ist. Auch dieser kann der vorangehend erläuterten Beziehung zwischen dem Krümmungsradius und der Materialstärke des Blechmaterials genügen.

Gemäß einem besonders vorteilhaften Aspekt wird vorgeschlagen, dass bei jedem Seitenwangenbereich der Endprofilbereich einen von einer im Wesentlichen in der Höhenrichtung sich erstreckenden Seitenwange auf den anderen Seitenwangenbereich zu sich erstreckenden ersten Profilquerbereich und einen durch einen Profilübergangsbereich mit dem ersten Profilquerbereich verbundenen und von dem Profilübergangsbereich auf die Seitenwange zu sich erstreckenden zweiten Profilquerbereich umfasst.

Mit einer derartigen Gestaltung wenigstens eines Endprofilbereichs wird ein weiterer wesentlicher Beitrag zur Aussteifung eines Gerüstbodenelements geleistet, so dass eine hohe Stabilität auch bei vergleichsweise geringer Materialstärke des Blechmaterials des Gerüstbodenelements erreicht wird.

Beispielsweise kann vorgesehen sein, dass ein Abstand/Erstreckungslänge-Verhältnis oder/und ein Verhältnis der Abmessung des Endprofilbereichs in Höhenrichtung zur Abmessung des Endprofilbereichs in Querrichtung im Bereich von 1/3 bis 1/2 liegt.

Um eine in sich geschlossene Struktur des Gerüstbodenelements in wenigstens einem der Endprofilbereiche zu erhalten, wird vorgeschlagen, dass der zweite Profilquerbereich in der Höhenrichtung zwischen dem ersten Profilquerbereich und dem Auftrittsflächenbereich liegt.

Ein weiterer Beitrag zur Aussteifung des Gerüstbodenelements, insbesondere in einem oder beiden Endprofilbereichen, kann dadurch erbracht werden, dass der zweite Profilquerbereich in einem krümmungsartigen Umformungsbereich an den Profilübergangsbereich anschließt. Auch hier kann es vorteilhaft sein, wenigstens einen, vorzugsweise alle diese krümmungsartigen Umformungsbereiche so wie vorangehend beschrieben auszugestalten, nämlich mit kleinerem Krümmungsradius als die Materialstärke des Blechmaterials.

Um die Handhabung eines erfindungsgemäßen Gerüstbodenelement zu erleichtern, wird vorgeschlagen, dass die den ersten Profilquerbereich mit dem Seitenwangenbereich verbindende rippenartige Ausformung einen ersten krümmungsartigen Umformungsbereich umfasst, dass die den ersten Profilquerbereich mit dem Profilübergangsbereich verbindende rippenartige Ausformung einen zweiten krümmungsartigen Umformungsbereich umfasst, und dass ein Krümmungsradius des ersten krümmungsartigen Umformungsbereichs größer ist als ein Krümmungsradius des zweiten krümmungsartigen Umformungsbereichs.

Dabei kann für eine gleichmäßige Auflage auf einem anderen Gerüstbodenelement dadurch gesorgt werden, dass eine maximale Vorsprungshöhe der den ersten Profilquerbereich mit dem Seitenwangenbereich verbindenden rippenartigen Ausformung über den ersten Profiquerbereich hinaus im Wesentlichen einer maximalen Vorsprungshöhe der den ersten Profilquerbereich mit dem Profilübergangsbereich verbindenden rippenartigen Ausformung über den ersten Profiquerbereich hinaus entspricht.

Ferner kann vorgesehen sein, dass der Gegen-Auflagebereich wenigstens zwei in der Querrichtung nebeneinanderliegende, sich in der Längsrichtung erstreckende rippenartige Ausformungen des Übergangsbereichs umfasst.

Eine gegenseitige Verankerung von aufeinanderliegenden Gerüstbodenelementen in der Querrichtung der Gerüstbodenelemente kann beispielsweise dadurch gewährleistet werden, dass ein Übergangsbereich von der den ersten Profilquerbereich mit dem Seitenwangenbereich verbindenden rippenartigen Ausformung und ein Scheitelbereich einer rippenartigen Ausformung des Gegen-Auflagebereichs in der Höhenrichtung im Wesentlichen übereinander positioniert sind.

Bei einem mit wenigstens einem, vorzugsweise einer Vielzahl von erfindungsgemäßen Gerüstbodenelementen aufgebauten Gerüst sind die Gerüstbodenelemente im Allgemeinen so orientiert, dass die im Auftrittsflächenbereich bereitgestellte Auftrittsfläche zum Betreten nach oben orientiert liegt. Dies führt dazu, dass insbesondere beim Einsatz an einer Baustelle auf einem derartigen Gerüstbodenelement sich Schmutz ansammeln wird. Um größere Schmutzansammlungen insbesondere in den Übergangsbereichen zu den Seitenwangenbereichen zu vermeiden, wird vorgeschlagen, dass eine zwischen zwei rippenartigen Ausformungen wenigstens eines Übergangsbereichs gebildete Einsenkung eine Einsenkungstiefe aufweist, dass die die Einsenkung zwischen sich bildenden rippenartigen Ausformungen eine Vorsprunghöhe über die Auftrittsfläche aufweisen, und dass die Vorsprungshöhe größer ist als die Einsenkungstiefe.

Die vorliegende Erfindung betrifft ferner ein Gerüst, insbesondere ein Baugerüst, welches mit wenigstens einem erfindungsgemäßen Gerüstbodenelement aufgebaut ist. Dieses kann in seinen beiden in Längsrichtung des Gerüstbodenelements in Abstand zueinander liegenden, beispielsweise hakenartig ausgebildeten Endbereichen mit einem Querträger bzw. Querholm des Gerüsts durch Einhängen von oben verbunden sein.

Die vorliegende Erfindung wird nachfolgend mit Bezug auf die beiliegenden Figuren detailliert beschrieben. Es zeigt:
- Fig. 1: eine Draufsicht auf ein Gerüstbodenelement;
- Fig. 2: eine Querschnittansicht des Gerüstbodenelements der Fig. 1, geschnitten längs einer Linie II-II in Fig. 1;
- Fig. 3: das Detail III in Fig. 2 vergrößert;
- Fig. 4: das Detail IV in Fig. 3 vergrößert;
- Fig.5: eine der Fig. 3 entsprechende Darstellung einer alternativen Ausgestaltungsart eines Gerüstbodenelements.

Die Fig. 1 und 2 zeigen ein zum Aufbau eines Gerüsts, beispielsweise eines Baugerüsts, einsetzbares Gerüstbodenelement 10 in Draufsicht bzw. in Querschnittdarstellung. Das Gerüstbodenelement 10 ist in einer Längsrichtung L langgestreckt, weist also in der Längsrichtung L eine deutlich größere Abmessung auf, als in einer Querrichtung Q. In seinen beiden Längsendbereichen 12, 14 kann das Gerüstbodenelement 10 zur Anbringung an Querträgern bzw. Querholmen eines Gerüsts hakenartig ausgebildet sein.

Das Gerüstbodenelement 10 umfasst einen aus Blechmaterial aufgebauten Gerüstbodenkörper 16, wobei beispielsweise der Gerüstbodenkörper 16 einstückig ausgebildet sein kann und im Wesentlichen das gesamte Gerüstbodenelement 10 bereitstellen kann. Der Gerüstbodenkörper 16 ist durch Umformen eines Blechrohlings gebildet. Der Gerüstbodenkörper 16 stellt in einem bei Einbindung des Gerüstbodenelements 10 in ein Gerüst im Wesentlichen nach oben orientierten Auftrittsflächenbereich 18 eine Auftrittsfläche 20 bereit. Im Bereich dieser Auftrittsfläche 20 kann eine Vielzahl von noppenartigen bzw. ringartigen oder langlochartigen Ausformungen 22 nach oben hervorstehend ausgebildet sein, um einerseits die Stabilität, andererseits die Rutschfestigkeit an der Auftrittsfläche 20 zu erhöhen.

In in Querrichtung Q in Abstand zueinander liegenden Seitenrandbereichen 24, 26 des Auftrittsflächenbereichs 18 sind Übergangsbereiche 28, 30 gebildet, in welchen der Auftrittsflächenbereich 18 in jeweilige Seitenwangenbereiche 32, 34 übergeht. Jeder Seitenwangenbereich 32, 34 umfasst eine im Wesentlichen in einer Höhenrichtung H sich erstreckende Seitenwange 36, 38 sowie in einem vom jeweiligen Übergangsbereich 28, 30 in der Höhenrichtung H entfernten Endbereich der Seitenwange 36, 38 einen Endprofilbereich 40, 42. Es ist darauf hinzuweisen, dass für die Zwecke der vorliegenden Erfindung die Längsrichtung L, die Querrichtung Q und die Höhenrichtung H ein Koordinatensystem für das Gerüstbodenelement 10 definieren und beispielsweise zueinander jeweils orthogonal stehen können. Dabei kann beim bestimmungsgemäßen Gebrauch, also bei der Eingliederung eines Gerüstbodenelements 10 in ein Gerüst, die Höhenrichtung H im Wesentlichen einer Vertikalrichtung entsprechen, so dass der Auftrittsflächenbereich 18 mit seiner Auftrittsfläche 20 in Höhenrichtung H bzw. in Vertikalrichtung nach oben orientiert liegt. Insofern, als im Folgenden Bezug genommen ist auf eine Orientierung nach oben bzw. eine Orientierung nach unten, ist dies im Kontext dieser bestimmungsgemäßen Eingliederung eines Gerüstbodenelements in ein Gerüst zu verstehen.

Im Folgenden wird insbesondere mit Bezug auf die Fig. 3 und 4 der Aufbau des Gerüstbodenelements 10 in seinen Übergangsbereichen 28, 30 bzw. Seitenwangenbereichen 32, 34 beschrieben. Da das Gerüstbodenelement 10 hinsichtlich dieser Ausgestaltungsaspekte in seinen beiden Seitenbereichen grundsätzlich gleich, also z. B. spiegelsymmetrisch ausgebildet sein kann, wird im Folgenden lediglich Bezug genommen auf die in Fig. 2 links dargestellten Bereiche, also den Übergangsbereich 28 und den Seitenwangenbereich 32. Die diesbezüglichen Ausführungen gelten gleichermaßen für die auf der anderen Seite liegenden Formationen. Es ist jedoch darauf hinzuweisen, dass grundsätzlich das Gerüstbodenelement 10 in seinen beiden Seitenbereichen auch mit nicht identischen Übergangsbereichen bzw. Seitenwangenbereichen ausgestaltet sein kann.

In den Fig. 3 und 4 ist zu erkennen, dass der Übergangsbereich 28 eine Mehrzahl von in der Längsrichtung L sich vorzugsweise über im Wesentlichen die gesamte Länge des Gerüstbodenkörpers 16 erstreckenden, rippenartigen Ausformungen 42, 44, 46 aufweist. Die beiden an den Seitenrandbereich 24 des Auftrittsflächenbereichs 18 anschließenden, in der Querrichtung Q nebeneinander liegenden rippenartigen Ausformungen 42, 44 weisen jeweilige Scheitelbereiche 48, 50 auf, welche in der Höhenrichtung H eine Vorsprungshöhe V bezüglich der Auftrittsfläche 20 des Auftrittsflächenbereichs 18 aufweisen. Zwischen diesen beiden rippenartigen Ausformungen 42, 44 ist eine Einsenkung 52 gebildet, welche bezüglich der Scheitelbereiche 48, 50 eine Einsenkungstiefe E aufweist. Die Einsenkungstiefe E ist geringer, als die Vorsprungshöhe V, so dass die Ansammlung von Verunreinigungen im Übergangsbereich 28 gemindert werden kann. Auch eine zwischen den nach außen hin nebeneinander liegenden rippenartigen Ausformungen 44, 46 gebildete Einsenkung 54 kann eine Einsenkungstiefe aufweisen, die geringer ist, als die Vorsprungshöhe V, beispielsweise im Bereich der Einsenkungstiefe E der Einsenkung 52 liegen kann.

Die rippenartigen Ausformungen 42, 44, 46 sind durch Umformen eines Blechrohlings zum Bereitstellen des Gerüstbodenkörpers 16 gebildet. Bei dieser Umformung werden krümmungsartige Umformungsbereiche K₁ bis K₁₀, im Folgenden allgemein Kᵢ genannt, gebildet. Wenigstens einer oder einige, vorzugsweise alle dieser krümmungsartigen Umformungsbereiche Kᵢ sind mit einem Krümmungsradius R bezüglich eines jeweiligen durch ein "+" gekennzeichneten Krümmungsmittelpunkts M definiert, welcher nicht größer ist, als die Materialstärke S des zum Aufbau des Gerüstbodenkörpers 16 eingesetzten Blechmaterials.

Durch das Bereitstellen von krümmungsartigen Umformungsbereichen Kᵢ mit derartig kleinem Krümmungsradius R wird eine vergleichsweise starke Umformung des Blechmaterials erzeugt, so dass die dabei generierten Versetzungen im Gittergefüge des Blechmaterials verankert werden und zu einer wesentlichen Aussteifung des Gerüstbodenkörpers 16 führen. Gleichzeitig wird durch das Bereitstellen der krümmungsartigen Umformungsbereiche Kᵢ und die dadurch generierten rippenartigen Ausformungen 42, 44, 46 eine Materialanhäufung im Übergangsbereich 24 erzeugt, was ebenfalls zur Erhöhung der Stabilität beiträgt. Dies gestattet es, für den Aufbau des Gerüstbodenkörpers 16 beispielsweise ein Blechmaterial einzusetzen, das eine Materialstärke S im Bereich von 1,3 mm aufweist. Dies bedeutet, dass bei einem so aufgebauten Gerüstbodenelement 10 auch der Krümmungsradius R in den verschiedenen krümmungsartigen Umformungsbereichen Kᵢ nicht größer als 1,3 mm ist.

Jede der rippenartigen Ausformungen 42, 44, 46 ist durch eine Mehrzahl derartiger krümmungsartiger Umformungsbereiche Kᵢ bereitgestellt. So umfasst beispielsweise die unmittelbar an den Auftrittsflächenbereich 18 bzw. die Auftrittsfläche 20 anschließende rippenartige Ausformung 42 die vier krümmungsartigen Umformungsbereiche K₁, K₂, K₃ und K₄. Diese können in ihrer Abfolge jeweils unterschiedliche Krümmungsorientierungen aufweisen, was beispielsweise bei den krümmungsartigen Umformungsbereichen K₁ und K₂ sowie den krümmungsartigen Umformungsbereichen K₃ und K₄ der Fall ist. Die aufeinander folgenden krümmungsartigen Umformungsbereiche K₂ und K₃ weisen eine zueinander gleiche Krümmungsorientierung auf. In entsprechender Weise ist die rippenartige Ausformung 44 im Wesentlichen durch die krümmungsartigen Umformungsbereiche K₅, K₆, K₇ und Ks bereitgestellt, während die rippenartige Ausformung 46 durch die krümmungsartigen Umformungsbereiche K₈, K₉ und K₁₀ bereitgestellt ist.

Bei den beiden rippenartigen Ausformungen 42, 44 liegen die jeweiligen Scheitelbereiche 48, 50 im Bereich jeweiliger zwei krümmungsartige Umformungsbereiche K₂, K₃ bzw. K₆ und K₇ verbindender, im Wesentlichen nicht gekrümmter Verbindungsbereiche B₁ bzw. B₃. Dies führt dazu, dass die Krümmungsmittelpunkte der einer jeweiligen rippenartigen Ausformung 42, 44 zugeordneten krümmungsartigen Umformungsbereiche K₂, K₃ bzw. K₆, K₇ zueinander ebenfalls in Abstand liegen, im dargestellten Beispiel insbesondere in der Querrichtung Q in Abstand liegen, in Höhenrichtung H jedoch im Wesentlichen auf dem gleichen Niveau liegen. Zwischen den beiden rippenartigen Ausformungen 42, 44 bzw. den diesen jeweils zugeordneten krümmungsartigen Umformungsbereichen K₄, K₅ liegt ein im Wesentlichen ungekrümmter Verbindungsbereich B₂. Auch der rippenartige Ausformungsbereich 46 weist einen im Wesentlichen ungekrümmten Verbindungsbereich B₆ zwischen den beiden krümmungsartigen Umformungsbereichen K₉ und K₁₀ auf. Der Verbindungsbereich B₆ ist länger, als die Verbindungsbereiche B₁ und B₃, so dass am rippenartigen Ausformungsbereich 46 insbesondere durch den Verbindungsbereich B₆ in Verbindung mit den diesen seitlich eingrenzenden krümmungsartigen Umformungsbereichen K₉ und K₁₀ eine vergleichsweise große Anlagefläche gebildet ist, über welche ein das Gerüstbodenelement 10 beispielsweise zusammen mit anderen Gerüstbodenelementen auf einem Transportfahrzeug oder einer Transportpalette fixierender Spanngurt geführt ist. Auf diese Art und Weise kann eine zu einer starken Belastung des Gerüstbodenelements 10 führende punkt- bzw. linienartige Wechselwirkung zwischen einem Spanngurt und dem Gerüstbodenelement 10 vermieden werden.

Die Seitenwange 36 des Seitenwangenbereichs 32 schließt in einem vom rippenartigen Ausformungsbereich 46 bzw. dem krümmungsartigen Umformungsbereich K₁₀ in der Höhenrichtung H nach unten, also auf den Endprofilbereich 40 zu und in der Querrichtung Q einwärts, also auf den anderen Seitenwangenbereich 34 zu sich erstreckenden Seitenwangenabschnitt 56 der Seitenwange 36 an den Übergangsbereich 28 an. Im unteren Endbereich dieses Seitenwangenabschnitts 56 schließt dieser an einen im Wesentlichen in der Höhenrichtung H, also im Wesentlichen orthogonal zur Querrichtung Q und zur Längsrichtung L sich erstreckenden Seitenwangenabschnitt 58 an. Nahe dem Angrenzungsbereich der beiden Seitenwangenabschnitte 58, 56 aneinander ist im Seitenwangenabschnitt 58 eine nach außen, also in Richtung vom anderen Seitenwangenbereich 34 weg ausgeformte rippenartige Ausformung 60 gebildet. Auch diese rippenartige Ausformung 60 ist mit mehreren krümmungsartigen Umformungsbereichen Kᵢ bereitgestellt. Ebenso ist der Übergang vom Seitenwangenabschnitt 56 zum Seitenwangenabschnitt 58 durch einen oder mehrere krümmungsartige Umformungsbereiche Kᵢ bereitgestellt. Wenigstens einer, vorzugsweise alle diese krümmungsartigen Umformungsbereiche Kᵢ erfüllen wieder die Bedingung, dass deren Krümmungsradius nicht größer ist, als die Materialstärke S des Blechmaterials des Gerüstbodenkörpers 16. Auch dies trägt insbesondere im Bereich des Seitenwangenbereichs 32 bzw. der Seitenwange 36 desselben zu einer Versteifung bei.

In dem am vom Übergangsbereich 28 entfernt liegenden Endbereich 62 des Seitenwangenbereichs 32 gebildeten Endprofilbereich 40 ist der Gerüstbodenkörper 16 mit zwei vorzugsweise im Wesentlichen parallel zueinander und vorzugsweise in der Querrichtung Q sich erstreckenden Profilquerbereichen 64, 66 ausgebildet, die in einem Profilübergangsbereich 68 miteinander verbunden sind. Der erste Profilquerbereich 64 schließt im Bereich einer schräg nach außen, also im Wesentlichen vom anderen Seitenwangenbereich 34 und vom Auftrittsflächenbereich 18 weg ausgeformten rippenartigen Ausformung 70 an die Seitenwange 36, insbesondere den im Wesentlichen in der Höhenrichtung H sich erstreckenden Seitenwangenabschnitt 58 an. Der Profilübergangsbereich 68 schließt an den ersten Profilquerbereich 64 im Bereich einer weiteren im Wesentlichen auf den anderen Seitenwangenbereich 34 zu und in Richtung vom Auftrittsflächenbereich 18 schräg nach unten weg ausgefomten rippenartigen Ausformung 72 an. Auch diese rippenartigen Ausformungen 70, 72 umfassen jeweils eine Mehrzahl von krümmungsartigen Umformungsbereichen Kᵢ, wobei auch hier wenigstens einer bzw. einige, vorzugsweise alle krümmungsartigen Umformungsbereiche Kᵢ der Bedingung genügen können, dass deren jeweiliger Krümmungsradius nicht größer ist, als die Materialstärke S des Blechmaterials des Gerüstbodenkörpers 16. Entsprechendes gilt auch für einen krümmungsartigen Umformungsbereich, in welchem der zweite Profilquerbereich 66 an den Profilübergangsbereich 68 anschließt.

Der Endprofilbereich 40 ist im Endbereich 62 des Seitenwangenbereichs 32 derart gestaltet bzw. dimensioniert, dass dessen Abmessung A_{H} in der Höhenrichtung H kleiner ist, als seine Abmessung A_{Q} in der Querrichtung Q. Dies wird insbesondere dadurch erreicht, dass eine jeweilige Erstreckungslänge P des ersten Profilquerbereichs 64 bzw. des zweiten Profilquerbereichs 66 in der Querrichtung Q größer ist, als deren Abstand A in der Höhenrichtung H. Dabei können beispielsweise die beiden Profilquerbereiche 64, 66 in der Querrichtung Q die gleiche Erstreckungslänge P aufweisen und in der Querrichtung Q einander vollständig deckend positioniert sein. Dabei endet der zweite Profilquerbereich 66 in seinem vom Profilübergangsbereich 68 in Querrichtung Q entfernten Endbereich in geringem Abstand vor dem Seitenwangenabschnitt 58 der Seitenwange 36.

Durch die in Fig. 3 erkennbare Dimensionierung des Endprofilbereichs 40, bei welcher ein Verhältnis der Abmessung A_{H} in der Höhenrichtung zur Abmessung A_{Q} in der Querrichtung bzw. ein Verhältnis des Abstands A zur Erstreckungslänge P im Bereich von 1/3 bis 1/2 liegen kann, wird ein weiterer Beitrag zur Versteifung des Gerüstbodenelements 10 geleistet. Dieser Aspekt der Versteifung ist für sich alleine besonders vorteilhaft, führt jedoch insbesondere in Verbindung mit der vorangehend mit Bezug auf die Fig. 4 beschriebenen Ausgestaltung des Übergangsbereichs 24 oder/und der Ausgestaltung des Seitenwangenbereichs 32 zu einem bei Einsatz eines vergleichsweise dünnen Blechmaterials in sich sehr stabilen und somit hoch belastbaren Gerüstbodenelement.

Der Endprofilbereich 40 bildet insbesondere mit seinem ersten Profilquerbereich 64 und den beiden diesen in der Querrichtung Q eingrenzenden rippenartigen Ausformungen 70, 72 einen Auflagebereich 74. Dieser erstreckt sich in der Querrichtung Q beispielsweise mit einer Erstreckungslänge D, diese beispielsweise gemessen zwischen nach unten orientierten Scheitelbereichen der rippenartigen Ausformungen 70, 72. In dem in der Höhenrichtung H über dem Endprofilbereich 40 liegenden Übergangsbereich 28 bilden im Wesentlichen die beiden rippenartigen Ausformungen 42, 44 einen Gegenauflagebereich 76. Dieser kann in der Querrichtung Q eine Erstreckungslänge F, diese beispielsweise gemessen zwischen den voneinander abgewandt liegenden Flankenbereichen der rippenartigen Ausformungen 42, 44, aufweisen.

Beim Stapeln mehrerer Gerüstbodenelemente 10 übereinander kann ein oberes von zwei betrachteten Gerüstbodenelementen 10 mit seinen im Bereich der beiden Seitenwangenbereiche 32, 34 vorgesehenen Auflagebereichen 74 auf in den Übergangsbereichen 28, 30 eines unteren der beiden betrachteten Gerüstbodenelemente 10 vorgesehenen Gegen-Auflagebereichen 76 so positioniert werden, dass die beiden rippenartigen Ausformungen 42, 44 in der Querrichtung Q zwischen den beiden rippenartigen Ausformungen 70, 72 positioniert sind, obgleich die beiden Gerüstbodenelemente 10 ohne Versatz in der Querrichtung Q, also einander vollständig überdeckend positioniert sind. Da bei dieser Anordnung der Gerüstbodenelemente 10 die beiden rippenartigen Ausformungen 42, 44 zwischen den rippenartigen Ausformungen 70, 72 in der Querrichtung Q aufgenommen sind, wird gleichzeitig ein seitliches Abrutschen des oberen der beiden Gerüstbodenelemente vom unteren Gerüstbodenelement 10 verhindert. Auf diese Art und Weise wird eine raumsparende, stabile Stapelbarkeit der Gerüstbodenelemente gewährleistet. In diesem übereinander gestapelten Zustand können dann mehrere derartige Gerüstbodenelemente in der vorangehend bereits beschriebenen Art und Weise durch einen oder mehrere diese umgreifende Spanngurte miteinander bzw. mit einem Transportfahrzeug, einer Transportpalette oder dergleichen verspannt werden.

Eine alternative Ausgestaltungsart eines Gerüstbodenelements 10 ist in Fig. 5 dargestellt. Auch hier ist darauf hinzuweisen, dass die Fig. 5 nur einen der beiden Seitenwangenbereiche 32. 34 des Gerüstbodenelements 10 zeigt. Der in Fig. 5 nicht dargestellte Seitenwangenbereich ist vorzugsweise zu dem in Fig. 5 dargestellten Seitenwangenbereich 32 bezüglich einer in der Höhenrichtung H verlaufenden Symmetrieebene spiegelsymmetrisch ausgestaltet. Dass Gerüstbodenelement 10 der Fig. 5 unterscheidet sich von dem vorangehend mit Bezug auf die Fig. 3 und 4 detailliert beschriebenen Gerüstbodenelement im Wesentlichen in der Ausgestaltung des Endprofilbereichs 40. Es wird daher nachfolgend im Wesentlichen auf die Unterschiede zu der vorangehend beschriebenen Ausgestaltungsform in diesem Endprofilbereich 40 eingegangen. Hinsichtlich der Ausgestaltung des Gerüstbodenelements 10 in seinen anderen Bereichen wird auf die voranstehenden Ausführungen verwiesen.

Auch bei der in Fig. 5 dargestellten Ausgestaltungsform ist im Endprofilbereich 40 der im Wesentlichen in horizontaler Richtung sich auf den nicht dargestellten Seitenwangenbereich zu erstreckende erste Profilquerbereich 64 zwischen zwei in der Querrichtung Q in Abstand zueinander liegenden rippenartigen Ausformungen 70, 72 begrenzt. Jede dieser beiden rippenartigen Ausformungen 70, 72 ist beispielsweise mit einem krümmungsartigen Umformungsbereich K₁₁ bzw. K₁₂ ausgebildet. Ein vorzugsweise im Wesentlichen den Verlauf des gesamten ersten krümmungsartigen Umformungsbereichs K₁₁, welcher den ersten Profilquerbereich 64 mit dem Seitenwangenabschnitt 58 verbindet, beschreibende bzw. vorgeben der Krümmungsradius R₁₁ ist größer, als ein Krümmungsradius R₁₂ des den ersten Profilquerbereich 64 mit dem Profilübergangsbereich 68 verbindenden zweiten krümmungsartigen Übergangsbereichs K₁₂. Gleichwohl weisen beide krümmungsartige Übergangsbereiche K₁₁, K₁₂ im Wesentlichen die gleiche maximale Vorsprungshöhe Y über den ersten Profilquerbereich 64 nach unten hinaus auf. Dies führt dazu, dass im Vergleich zu der in Fig. 3 dargestellten Ausgestaltungsform ein Übergangsbereich 80 der rippenartigen Ausformung 70 zu dem Seitenwangenabschnitt 58 weiter nach oben verlagert ist und beispielsweise in der Höhenrichtung H im Wesentlichen im Bereich des zweiten Profilquerbereichs 66 liegt.

Aufgrund der Ausgestaltung des ersten krümmungsartigen Übergangsbereich K₁₁ mit größerem Krümmungsradius verlagert sich ein Übergangsbereich 82, in welchem dieser bzw. die rippenartige Ausformung 70 in den ersten Profilquerbereich 64 übergeht, in der Querrichtung Q weiter nach innen, also vom Seitenwangenabschnitt 58 weg bzw. auf den anderen Seitenwangenbereich 34 zu. Anhand einer in Fig. 5 dargestellten, im Wesentlichen in der Höhenrichtung H verlaufenden Referenzlinie L ist zu erkennen, dass dieser Übergangsbereich 82 in der Querrichtung Q näherungsweise dort positioniert ist, wo auch der Scheitelbereich 50 der rippenartigen Ausformung 44 des Gegen-Auflagebereichs 76 liegt. Diese rippenartige Ausformung 44 ist diejenige rippenartige Ausformung des Gegen-Auflagebereichs 76, die in der Querrichtung Q am weitesten außen, also vom anderen Seitenwangenbereich am weitesten entfernt positioniert ist. Beim Stapeln mehrerer derartiger Gerüstbodenelement die 10 übereinander kommt also ein derartiger Scheitelbereich 50 im Auflagebereich 74 näherungsweise dort zu liegen, wo der Übergangsbereich 82 positioniert ist. Dieser Übergangsbereich 82 umgreift somit den Scheitelbereich 50 bereichsweise. Da dies im Bereich beider Seitenwangenbereiche 32, 34 erfolgt, sind die beiden aufeinander liegenden Gerüstbodenelemente 10 in der Querrichtung Q gegen Verschiebung bezüglich einander durch Formschluss verankert.

Ein weiterer, aus Gründen der einfacheren Fertigung vorteilhafter Unterschied im Vergleich zur Ausgestaltung gemäß Fig. 3 ist in einem Übergangsbereich 84 zu erkennen, in welchem der zweite Profilquerbereich 66 in den Profilübergangsbereich 68 übergeht. Dieser ist im Ausgestaltungsbeispiel der Fig. 5 durch einen einzigen, beispielsweise mit konstantem Krümmungsradius ausgebildeten krümmungsartigen Übergangsbereich bereitgestellt.

## Patentansprüche

1. Gerüstbodenelement, insbesondere für ein Baugerüst, umfassend einen in einer Längsrichtung (L) langgestreckten Gerüstbodenkörper (16) aus Blechmaterial mit einem an einer Oberseite eine Auftrittsfläche (20) bereitstellenden Auftrittsflächenbereich (18) und mit an zwei in einer Querrichtung (Q) zueinander in Abstand liegenden Seitenrandbereichen (24, 26) des Auftrittsflächenbereichs (18) in durch Umformung des Blechmaterials gebildeten Übergangsbereichen (28, 30) an den Auftrittsflächenbereich (18) anschließenden Seitenwangenbereichen (32, 34), wobei wenigstens ein Seitenwangenbereich (32, 34) in seinem von dem Übergangsbereich (28, 30) in einer Höhenrichtung (H) entfernten Endbereich (62) einen durch Umformung des Blechmaterials gebildeten Endprofilbereich (40, 42) aufweist, wobei in wenigstens einem Übergangsbereich (28, 30) oder/und wenigstens einem Endprofilbereich (40, 42) wenigstens ein krümmungsartiger Umformungsbereich (Ki) vorgesehen ist, wobei bei wenigstens einem Seitenwangenbereich (32, 34) der Endprofilbereich (40, 42) einen von einer im Wesentlichen in der Höhenrichtung (H) sich erstreckenden Seitenwange (36, 38) in der Querrichtung (Q) auf den anderen Seitenwangenbereich (32, 34) zu sich ungekrümmt erstreckenden ersten Profilquerbereich (64) und einen durch einen Profilübergangsbereich (68) mit dem ersten Profilquerbereich (64) verbundenen und von dem Profilübergangsbereich (68) auf die Seitenwange (36, 38) zu sich erstreckenden zweiten Profilquerbereich (66) umfasst, wobei ein Abstand (A) des ersten Profilquerbereichs (64) zum zweiten Profilquerbereich (66) in der Höhenrichtung (H) kleiner ist, als eine Erstreckungslänge (P) des ersten Profilquerbereichs (64) oder/und eine Erstreckungslänge (P) des zweiten Profilquerbereichs (66) in der Querrichtung (Q), oder/und wobei eine Abmessung (A_{Q}) des Endprofilbereichs (40, 42) in der Querrichtung (Q) größer ist, als eine Abmessung (A_{H}) des Endprofilbereichs Profilendbereichs (40, 42) in der Höhenrichtung (H), wobei bei wenigstens einem Seitenwangenbereich (32, 34) der erste Profilquerbereich (64) einen in der Querrichtung (Q) sich erstreckenden Auflagebereich (74) bereitstellt und der diesen Seitenwangenbereich (32, 34) mit dem Auftrittsflächenbereich (18) verbindende Übergangsbereich (28, 30) einen Gegen-Auflagebereich (76) bereitstellt, wobei in der Querrichtung (Q) der Auflagebereich (74) den Gegen-Auflagebereich (76) vollständig übergreift, **dadurch gekennzeichnet, dass** der erste Profilquerbereich (64) an die Seitenwange (36, 38) und an den Profilübergangsbereich (68) in einer rippenartigen Ausformung (70, 72) mit wenigstens einem krümmungsartigen Umformungsbereich (Ki) anschließt, und dass der Auflagebereich (74) in der Querrichtung (Q) durch eine den ersten Profilquerbereich (64) mit dem Seitenwangenbereich (32, 34) verbindende rippenartige Ausformung (70) und eine den ersten Profilquerbereich (64) mit dem Profilübergangsbereich (68) verbindende rippenartige Ausformung (72) begrenzt ist.

2. Gerüstbodenelement nach Anspruch 1, **dadurch gekennzeichnet, dass** in wenigstens einem krümmungsartigen Umformungsbereich (Ki) ein Krümmungsradius (R) wenigstens bereichsweise kleiner oder gleich einer Materialstärke (S) des Blechmaterials ist.

3. Gerüstbodenelement nach Anspruch 2, **dadurch gekennzeichnet, dass** die Materialstärke (S) des Blechmaterials im Bereich von 1,0-1,5 mm, vorzugsweise bei etwa 1,3 mm, liegt, oder/und dass wenigstens ein, vorzugsweise jeder krümmungsartige Umformungsbereich (Ki) in der Längsrichtung (L) sich vorzugsweise unterbrechungsfrei im Wesentlichen über die gesamte Länge des Gerüstbodenkörpers (16) erstreckt, oder/ und dass in wenigstens einem, vorzugsweise jedem Übergangsbereich (28, 30) eine Mehrzahl von, vorzugsweise wenigstens drei, rippenartigen Ausformungen (42, 44, 46) vorgesehen ist, wobei wenigstens eine, vorzugsweise jede rippenartige Ausformung (42, 44, 46) wenigstens einen, vorzugsweise eine Mehrzahl von krümmungsartigen Umformungsbereichen (Ki) umfasst.

4. Gerüstbodenelement nach Anspruch 3, **dadurch gekennzeichnet, dass** wenigstens eine rippenartige Ausformung (42, 44, 46) zwei durch einen im Wesentlichen ungekrümmten Verbindungsbereich (B₁, B₃, B₆) voneinander getrennte krümmungsartige Umformungsbereiche (Ki) umfasst.

5. Gerüstbodenelement nach einem der Ansprüche 2-4, **dadurch gekennzeichnet, dass** in wenigstens einem, vorzugsweise jedem, Seitenwangenbereich (32, 34) zwischen dem Übergangsbereich (28, 30) und dem Endprofilbereich (40, 42) eine in der Längsrichtung sich im Wesentlichen über die gesamte Länge des Gerüstbodenkörpers (16) vorzugsweise unterbrechungsfrei erstreckende rippenartige Ausformung (60) mit wenigstens einem krümmungsartigen Umformungsbereich (Ki) vorgesehen ist.

6. Gerüstbodenelement nach einem der Ansprüche 1-5, **dadurch gekennzeichnet, dass** bei jedem Seitenwangenbereich (32, 34) der Profilendbereich (40, 42) einen von einer im Wesentlichen in der Höhenrichtung (H) sich erstreckenden Seitenwange (36, 38) auf den anderen Seitenwangenbereich (32, 34) zu sich erstreckenden ersten Profilquerbereich (64) und einen durch einen Profilübergangsbereich (68) mit dem ersten Profilquerbereich (64) verbundenen und von dem Profilübergangsbereich (68) auf die Seitenwange (36, 38) zu sich erstreckenden zweiten Profilquerbereich (66) umfasst.

7. Gerüstbodenelement nach einem der Ansprüche 1-6, **dadurch gekennzeichnet, dass** ein Abstand/Erstreckungslänge-Verhältnis oder/und ein Verhältnis der Abmessung (A_{H}) des Endprofilbereichs (40 42) in Höhenrichtung (H) zur Abmessung (A_{Q}) des Endprofilbereichs (40, 42) in Querrichtung (Q) im Bereich von 1/3 bis 1/2 liegt.

8. Gerüstbodenelement nach einem der Ansprüche 1-7, **dadurch gekennzeichnet, dass** der zweite Profilquerbereich (66) in der Höhenrichtung (H) zwischen dem ersten Profilquerbereich (64) und dem Auftrittsflächenbereich (18) liegt.

9. Gerüstbodenelement nach einem der Ansprüche 1-8, **dadurch gekennzeichnet, dass** der zweite Profilquerbereich (66) in einem krümmungsartigen Umformungsbereich (Ki) an den Profilübergangsbereich (68) anschließt.

10. Gerüstbodenelement nach einem der Ansprüche 1-9, **dadurch gekennzeichnet, dass** die den ersten Profilquerbereich (64) mit dem Seitenwangenbereich (32, 34) verbindende rippenartige Ausformung (70) einen ersten krümmungsartigen Umformungsbereich (K₁₁) umfasst, dass die den ersten Profilquerbereich (64) mit dem Profilübergangsbereich (68) verbindende rippenartige Ausformung (72) einen zweiten krümmungsartigen Umformungsbereich (K₁₂) umfasst, und dass ein Krümmungsradius (R₁₁) des ersten krümmungsartigen Umformungsbereichs (K₁₁) größer ist als ein Krümmungsradius (R₁₂) des zweiten krümmungsartigen Umformungsbereichs (K₁₂).

11. Gerüstbodenelement nach Anspruch 10, **dadurch gekennzeichnet, dass** eine maximale Vorsprungshöhe (Y) der den ersten Profilquerbereich (64) mit dem Seitenwangenbereich (32, 34) verbindenden rippenartigen Ausformung (70) über den ersten Profiquerbereich (64) hinaus im Wesentlichen einer maximalen Vorsprungshöhe (Y) der den ersten Profilquerbereich (64) mit dem Profilübergangsbereich (68) verbindenden rippenartigen Ausformung (72) über den ersten Profiquerbereich (64) hinaus entspricht.

12. Gerüstbodenelement nach einem der Ansprüche 1-11, **dadurch gekennzeichnet, dass** der Gegen-Auflagebereich (76) wenigstens zwei in der Querrichtung (Q) nebeneinanderliegende, sich in der Längsrichtung (L) erstreckende rippenartige Ausformungen (42, 44) des Übergangsbereichs (28, 30) umfasst.

13. Gerüstbodenelement nach Anspruch 12, **dadurch gekennzeichnet, dass** ein Übergangsbereich (80) von der den ersten Profilquerbereich (64) mit dem Seitenwangenbereich (32, 34) verbindenden rippenartigen Ausformung (70) und ein Scheitelbereich (50) einer rippenartigen Ausformung (44) des Gegen-Auflagebereichs (76) in der Höhenrichtung (H) im Wesentlichen übereinander positioniert sind.

14. Gerüstbodenelement nach einem der Ansprüche 1-13, **dadurch gekennzeichnet, dass** eine zwischen zwei rippenartigen Ausformungen (42, 44) wenigstens eines Übergangsbereichs (28, 30) gebildete Einsenkung (52) eine Einsenkungstiefe (E) aufweist, dass die die Einsenkung (52, 54) zwischen sich bildenden rippenartigen Ausformungen (42, 44) eine Vorsprunghöhe (V) über die Auftrittsfläche (20) aufweisen, und dass die Vorsprungshöhe (V) größer ist als die Einsenkungstiefe (E).

15. Gerüst, insbesondere Baugerüst, umfassend wenigstens ein Gerüstbodenelement (10) nach einem der vorangehenden Ansprüche. Z

## Claims

1. A framework platform element, in particular for a scaffolding, comprising a framework platform body (16) made from sheet metal material and extending in a longitudinal direction (L), with a stepping surface region (18) providing a stepping surface (20) on a top side and with side panel regions (32, 34) connecting to the stepping surface region (18) in transition regions (28, 30), formed by shaping the sheet metal material, in two side edge regions (24, 26) of the stepping surface region (18) and situated at a distance from one another in a transverse direction (Q), wherein at least one side panel region (32, 34) comprises an end profile region (40, 42), formed by shaping the sheet metal material, in its end region (62) spaced apart from the transition region (28) in a height direction (H), wherein in at least one transition region (28, 30) and/or in at least one end profile region (40, 42), at least one curved shaped region (Kᵢ) is provided,
wherein in at least one side panel region (32, 34), the end profile region (40, 42) comprises a first profile transverse region (64) extending uncurved from a side panel (36, 38) extending essentially in the height direction (H) in the transverse direction (Q) to the other side panel region (32, 34) and a second profile transverse region (66) connected by a profile transition region (68) to the first profile transverse region (64), and extending from the profile transition region (68) to the side panel (36, 38), wherein a distance (A) of the first profile transverse region (64) to the second profile transverse region (66) is smaller in the height direction (H) than an extension length (P) of the first profile transverse region (64) or/and an extension length (P) of the second profile transverse region (66) in the transverse direction (Q), or/and wherein a dimension (A_{Q}) of the end profile region (40, 42) is greater in the transverse direction (Q) than a dimension (A_{H}) of the end profile region (40, 42) in the height direction (H), wherein in at least one side panel region (32, 34), the first profile transverse region (64) provides a contact region (74) extending in the transverse direction (Q) and the transition region (28, 30) connecting this side panel region (32, 34) to the stepping surface region (18) provides a counter contact region (76),
wherein the contact region (74) completely overlaps the counter contact region (76) in the transverse direction (Q),
**characterized in that**
the first profile transverse region (64) connects to the side panel (36, 68) and to the profile transition region (68) in a rib-like shape (70, 72) with at least one curved shaped region (Kᵢ), and that that the contact region (74) is delimited in the transverse direction (Q) by a rib-like formation (70) connecting the first profile transverse region (64) to the side panel region (32, 34) and by a rib-like formation (72) connecting the first profile transverse region (64) to the profile transition region (68).

2. The framework platform element according to Claim 1, **characterized in that** a radius of curvature (R) is less than or equal to a material thickness (S) of the sheet metal material in at least sections in at least one curved shaped region (Kᵢ).

3. The framework platform element according to Claim 2, **characterized in that** the material thickness (S) of the sheet metal material is in the range from 1.0 to 1.5 mm, preferably at approximately 1.3 mm, or/and that at least one, preferably each curved shaped region (Kᵢ) extends in the longitudinal direction (L) preferably uninterrupted essentially across the entire length of the framework platform body (16), or/and that in at least one, preferably in each transition region (28, 30), a plurality of, preferably at least three, rib-like formations (42, 44, 46) is provided, wherein at least one, preferably each rib-like formation (42, 44, 46) comprises at least one, preferably a plurality of curved shaped regions (Kᵢ).

4. The framework platform element according to Claim 3, **characterized in that** at least one rib-like formation (42, 44, 46) comprises two curved shaped regions (Kᵢ) separated from one another by an essentially uncurved connecting region (B₁, B₃, B₆).

5. The framework platform element according to one of Claims 2 to 4, **characterized in that** in at least one, preferably each side panel region (32, 34) a rib-like formation (60) extending, preferably uninterrupted, in the longitudinal direction essentially across the entire length of the framework platform body (16) with at least one curved shaped region (Kᵢ) is provided between the transition region (28, 30) and the end profile region (40, 42).

6. The framework platform element according to one of Claims 1 to 5, **characterized in that** in each side panel region (32, 34), the end profile region (40, 42) comprises a first profile transverse region (64) extending from a side panel (36, 38) extending essentially in the height direction (H) to the other side panel region (32, 34) and a second profile transverse region (66) extending from a profile transition region (68) to the side panel (36, 38) and connected by the profile transition region (68) to the first profile transverse region (64).

7. The framework platform element according to one of Claims 1 to 6, **characterized in that** a spacing/extension ratio or/and a ratio of the dimension (A_{H}) of the end profile region (40, 42) in the height direction (H) to the dimension (A_{Q}) of the end profile region (40, 42) in the transverse direction (Q) is in the range from 1/3 to 1/2.

8. The framework platform element according to one of Claims 1 to 7, **characterized in that** the second profile transverse region (66) is situated in the height direction (H) between the first profile transverse region (64) and the stepping surface region (18).

9. The framework platform element according to one of Claims 1 to 8, **characterized in that** the second profile transverse region (66) connects to the profile transition region (68) in a curved transition region (Kᵢ).

10. The framework platform element according to one of Claims 1 to 9, **characterized in that** the rib-like formation (70) connecting the first profile transverse region (64) to the side panel region (32, 34) comprises a first curved shaped region (K₁₁), that the rib-like formation (72) connecting the first profile transverse region (64) to the profile transition region (68) comprises a second curved shaped region (K₁₂), and that a radius of curvature (R₁₁) of the first curved shaped region (K₁₁) is greater than a radius of curvature (R₁₂) of the second curved shaped region (K₁₂).

11. The framework platform element according to Claim 10, **characterized in that** a maximum projection height (Y) of the rib-like formation (70) connecting the first profile transverse region (64) to the side panel region (32, 34) beyond the first profile transverse region (64) essentially corresponds to a maximum projection height (Y) of the rib-like formation (72) connecting the first profile transverse region (64) to the profile transition region (68) beyond the first profile transverse region (64).

12. The framework platform element according to one of Claims 1 to 11, **characterized in that** the counter contact region (76) comprises at least two rib-like formations (42, 44) of the transition region (28, 30) that extend in the longitudinal direction (L) and are situated adjacent to one another in the transverse direction (Q).

13. The framework platform element according to Claim 12, **characterized in that** a transition region (80) of the rib-like formation (70) connecting the first profile transverse region (64) to the side panel region (32, 34) and an apex region (50) of a rib-like formation (44) of the counter contact region (76) are positioned essentially above one another in the height direction (H).

14. The framework platform element according to one of Claims 1 to 13, **characterized in that** a depression (52) formed between two rib-like formations (42, 44) of at least one transition region (28, 30) has a depression depth (E), that the rib-like formations (42, 44) forming the depression (52, 54) between the same have a projection height (V) above the stepping surface (20), and that the projection height (V) is greater than the depression depth (E).

15. Framework, in particularly scaffolding, comprising at least on framework platform element (10) according to one of the preceding claims.

## Revendications

1. Elément de plancher d'échafaudage, en particulier pour un échafaudage de construction, comprenant un corps de plancher d'échafaudage (16) s'étendant dans une direction longitudinale (L) et constitué d'un matériau en tôle, avec une zone de surface d'appui (18) présentant une surface d'appui (20) sur une face supérieure et avec des zones de paroi latérale (32, 34) se raccordant à la zone de surface d'appui (18) dans des zones de transition (28, 30) formées par le façonnage du matériau en tôle, dans deux zones de bord (24, 26) de la zone de surface d'appui (18), qui sont espacées l'une de l'autre dans une direction transversale (Q), dans lequel au moins une zone de paroi latérale (32, 34) présente dans sa zone d'extrémité (62) espacée de la zone de transition (28) dans une direction de hauteur (H) une zone de profil d'extrémité (40, 42) formée par le façonnage du matériau en tôle, dans lequel au moins une zone de transformation incurvée (Kᵢ) est prévue dans au moins une zone de transition (28, 30) et/ou dans au moins une zone de profil d'extrémité (40, 42), dans lequel, dans au moins une zone de paroi latérale (32, 34), la zone de profil d'extrémité (40, 42) comprend une première zone transversale de profil (64) s'étendant sans courbure depuis la paroi latérale (36, 38) s'étendant essentiellement dans la direction de hauteur (H) dans la direction transversale (Q) vers l'autre zone de paroi latérale (32, 34) et une deuxième zone transversale de profil (66) reliée par une zone de transition de profil (68) à la première zone transversale de profil (64), et s'étendant depuis la zone de transition de profil (68) vers la paroi latérale (36, 38), dans lequel une distance (A) de la première zone transversale de profil (64) à la deuxième zone transversale de profil (66) est plus petite dans la direction de hauteur (H) qu'une longueur d'extension (P) de la première zone transversale de profil (64) ou/et une longueur d'extension (P) de la deuxième zone transversale de profil (66) dans la direction transversale (Q), ou/et dans lequel une dimension (A_{Q}) de la zone de profil d'extrémité (40, 42) est plus grande dans la direction transversale (Q) qu'une dimension (A_{H}) de la zone de profil d'extrémité (40, 42) dans la direction de hauteur (H), dans lequel dans au moins une zone de paroi latérale (32, 34), la première zone transversale de profil (64) fournit une zone de contact (74) s'étendant dans la direction transversale (Q) et la zone de transition (28, 30) reliant cette zone de paroi latérale (32, 34) à la zone de surface d'appui (18) fournit une zone de contre-contact (76), dans lequel la zone de contact (74) recouvre complètement la zone de contre-contact (76) dans la direction transversale (Q),
**caractérisé en ce que**
la première zone transversale de profil (64) se raccorde à la paroi latérale (36, 68) et à la zone de transition profilée (68) sous une forme en forme de nervure (70, 72) avec au moins une zone de transformation incurvée (Kᵢ), et **en ce que** la zone de contact (74) est délimitée dans la direction transversale (Q) par une formation en forme de nervure (70) reliant la première zone transversale de profil (64) à la zone de paroi latérale (32, 34) et par une formation en forme de nervure (72) reliant la première zone transversale de profil (64) à la zone de transition de profil (68).

2. Elément de plancher d'échafaudage selon la revendication 1, **caractérisé en ce qu'**un rayon de courbure (R) est inférieur ou égal à une épaisseur de matériau (S) du matériau en tôle dans au moins des sections dans au moins une zone de transformation incurvée (Kᵢ).

3. Elément de plancher d'échafaudage selon la revendication 2, **caractérisé en ce que** l'épaisseur de matériau (S) du matériau en tôle se situe dans la plage de 1,0 à 1,5 mm, de préférence à environ 1. 3 mm, ou/et qu'au moins une, de préférence chaque zone de transformation incurvée (Kᵢ) s'étend dans la direction longitudinale (L), de préférence sans interruption, essentiellement sur toute la longueur du corps de plancher d'échafaudage (16), ou/et que dans au moins une, de préférence dans chaque zone de transition (28, 30), une pluralité, de préférence au moins trois, formations de type nervure (42, 44, 46) est prévue, dans laquelle au moins une, de préférence chaque formation de type nervure (42, 44, 46) comprend au moins une, de préférence une pluralité de zones de transformation incurvée (Kᵢ).

4. Élément de plancher d'échafaudage selon la revendication 3, **caractérisé en ce qu'**au moins une formation de type nervure (42, 44, 46) comprend deux zones de transformation incurvées (Ki) séparées l'une de l'autre par une zone de connexion essentiellement non incurvée (B₁, B₃, B₆).

5. Elément de plancher d'échafaudage selon l'une des revendications 2 à 4, **caractérisé en ce que** dans au moins une, de préférence chaque zone de paroi latérale (32, 34), une formation en forme de nervure (60) s'étendant, de préférence sans interruption, dans la direction longitudinale essentiellement sur toute la longueur du corps de plancher d'échafaudage (16) avec au moins une zone de transformation incurvée (Kᵢ) est prévue entre la zone de transition (28, 30) et la zone de profil d'extrémité (40, 42).

6. Elément de plancher d'échafaudage selon l'une des revendications 1 à 5, **caractérisé en ce que** dans chaque zone de paroi latérale (32, 34), la zone de profile d'extrémité (40, 42) comprend une première zone transversale de profil (64) s'étendant depuis une paroi latérale (36, 38) s'étendant essentiellement dans la direction de hauteur (H) vers l'autre zone de paroi latérale (32, 34) et une deuxième zone transversale de profil (66) s'étendant depuis une zone de transition de profile (68) vers la paroi latérale (36, 38) et reliée par la zone de transition de profile (68) à la première zone transversale de profil (64).

7. Elément de plancher d'échafaudage selon l'une des revendications 1 à 6, **caractérisé en ce qu'**un rapport espacement/extension ou/et un rapport de la dimension (A_{H}) de la zone de profile d'extrémité (40, 42) dans la direction de hauteur (H) sur la dimension (A_{Q}) de la zone de profile d'extrémité (40, 42) dans la direction transversale (Q) se situe dans la plage de 1/3 à 1/2.

8. Elément de plancher d'échafaudage selon l'une des revendications 1 à 7, **caractérisé en ce que** la deuxième zone transversale de profil (66) est située dans la direction de hauteur (H) entre la première zone transversale de profil (64) et la zone de surface d'appui (18).

9. Elément de plancher d'échafaudage selon l'une des revendications 1 à 8, **caractérisé en ce que** la deuxième zone transversale de profil (66) se raccorde à la zone de transition de profil (68) dans une zone de transformation incurvée (Kᵢ).

10. Elément de plancher d'échafaudage selon l'une des revendications 1 à 9, **caractérisé en ce que** la formation en forme de nervure (70) reliant la première zone transversale de profil (64) à la zone de paroi latérale (32, 34) comprend une première zone de transformation incurvée (K₁₁), **en ce que** la formation en forme de nervure (72) reliant la première zone transversale de profil (64) à la zone de transition de profil (68) comprend une deuxième zone de transformation incurvée (K₁₂), et **en ce qu'**un rayon de courbure (R₁₁) de la première zone de transformation incurvée (K₁₁) est supérieur à un rayon de courbure (R₁₂) de la deuxième zone de transformation incurvée (K₁₂).

11. Elément de plancher d'échafaudage selon la revendication 10, **caractérisé en ce qu'**une hauteur de projection maximale (Y) de la formation en forme de nervure (70) reliant la première zone transversale de profil (64) à la zone de paroi latérale (32, 34) au-delà de la première zone transversale de profil (64) correspond essentiellement à une hauteur de projection maximale (Y) de la formation en forme de nervure (72) reliant la première zone transversale de profil (64) à la zone de transition de profil (68) au-delà de la première zone transversale de profil (64).

12. Elément de plancher d'échafaudage selon l'une des revendications 1 à 11, **caractérisé en ce que** la zone de contre-contact (76) comprend au moins deux formations en forme de nervure (42, 44) de la zone de transition (28, 30) qui s'étendent dans la direction longitudinale (L) et sont situées de manière adjacente l'une à l'autre dans la direction transversale (Q).

13. Elément de plancher d'échafaudage selon la revendication 12, **caractérisé en ce qu'**une zone de transition (80) de la formation en forme de nervure (70) reliant la première zone transversale de profil (64) à la zone de paroi latérale (32, 34) et une zone de sommet (50) d'une formation en forme de nervure (44) de la zone de contre-contact (76) sont positionnées essentiellement l'une au-dessus de l'autre dans la direction de hauteur (H).

14. Elément de plancher d'échafaudage selon l'une des revendications 1 à 13, **caractérisé en ce qu'**une dépression (52) formée entre deux formations en forme de nervure (42, 44) d'au moins une zone de transition (28, 30) présente une profondeur de dépression (E), **en ce que** les formations en forme de nervure (42, 44) formant la dépression (52, 54) entre celles-ci présentent une hauteur de projection (V) au-dessus de la surface de marche (20), et **en ce que** la hauteur de projection (V) est supérieure à la profondeur de dépression (E).

15. Echafaudage, notamment échafaudage de construction, comprenant au moins un élément de plancher d'échafaudage (10) selon l'une des revendications précédentes.
